# EUROPÄISCHE PATENTSCHRIFT

(11) **EP 3 875 882 B1**
(45) Veröffentlichungstag und Bekanntmachung des Hinweises auf die Patenterteilung: **26.07.2023**
(21) Anmeldenummer: 21152302.2
(22) Anmeldetag: 19.01.2021
(51) Int. Cl.: F41A 9/37, F41A 9/20, F41A 9/22, F41A 9/42, F42B 5/38, F41A 3/10

(54) **VORRICHTUNG ZUR SICHERUNG EINER MUNITION ODER TREIBLADUNG SOWIE WAFFENANLAGE MIT EINER DERARTIGEN VORRICHTUNG**
DEVICE FOR SECURING A MUNITION OR PROPELLANT CHARGE AND WEAPON SYSTEM COMPRISING SUCH A DEVICE
DISPOSITIF DE SÉCURISATION D'UNE MUNITION OU D'UNE CHARGE PROPULSIVE AINSI QU'INSTALLATION D'ARME DOTÉ D'UN TEL DISPOSITIF

(30) Priorität: 06.03.2020 DE 102020106157
(43) Veröffentlichungstag der Anmeldung: 08.09.2021
(73) Patentinhaber: Rheinmetall Waffe Munition GmbH, 29345 Südheide (DE)
(72) Erfinder: RABE, Jesko, 29345 Unterlüß (DE); LAWITZKE, Klaus, 39175 Biederitz (DE)
(74) Vertreter: DREISS Patentanwälte PartG mbB

(56) Entgegenhaltungen:
- CH-A5- 667 719
- DE-A1-102012 108 834
- DE-C- 687 724
- US-A- 3 474 560

## Beschreibung

Die Erfindung beschäftigt sich mit einer Vorrichtung zur Sicherung bzw. zum Zurückhalten insbesondere einer Treibladung bzw. eines Treibladungsmoduls oder Treibladungsmodulen gegen ein Herausfallen aus einem Ladungsraum einer Waffenanlage. Die Erfindung betrifft eine insbesondere schaltbare Vorrichtung, die im Rahmen großkalibriger Rohrwaffen verwendet werden kann, um beim Laden einer Munition, insbesondere einer geteilter Munition, ein unbeabsichtigtes Herausfallen der Munition bzw. Teilen davon, wie beispielsweise einer Treibladung oder eines Treibladungsmoduls bzw. Treibladungsmodulen, aus dem Ladungsraum zu verhindern. Die Erfindung betrifft zudem eine Waffenanlage mit der Vorrichtung.

Im Bereich der großkalibrigen Rohrwaffe, speziell Artilleriegeschützen, wird geteilte Munition verwendet. Diese besteht aus einem Geschoss und aneinandergereihten Treibladungsmodulen zur variablen Beschleunigung des Geschosses. Beim Ladevorgang derartiger Waffen wird nach dem Öffnen eines Verschlusskeils das Geschoss im Übergang zwischen Ladungsraum und Kaliberteil mit einem Geschossansetzer von hinten durch den Ladungsraum angesetzt. Anschließend werden die benötigten Treibladungsmodule über einen Treibladungsansetzer in den Ladungsraum zugeführt und an einer definierten Position abgelegt. Diese Position kann durch einen Absatz am hinteren Bereich des Ladungsraums definiert sein. Der Absatz soll verhindern, dass bei einer positiven Rohrerhöhung die Treibladung aus dem noch nicht verschlossenen Ladungsraum nach hinten herausrutschen können.

Eine derartige Ladevorrichtung und ein Verfahren zum Laden einer Waffe mit geteilter Munition offenbart die EP 2 405 227 A2. DE 687 724 C offenbart eine Ladevorrichtung für Geschütze. Die Munition besteht aus einem Geschoss und den zur Beschleunigung des Geschosses notwendigen Treibladungen. Zum Laden der Waffe wird das Geschoss über eine oftmals als Ansetzer bezeichnete Ladevorrichtung in eine Ansetzstellung in den Ladungsraum der Waffe befördert. Nachdem das Geschoss in den Ladungsraum befördert wurde, wird der Ansetzer aus dem Ladungsraum zurückgezogen. Anschließend werden in einem weiteren Schritt die Treibladungen hinter dem Geschoss angeordnet.

Aus der EP 1 830 153 B1 ist ein Treibladungszuführungssystem bekannt, das Teil eines vollautomatisch arbeitenden Schießmoduls an einem Kampffahrzeug mit einer schweren Waffe ist. Der Grundgedanke hierbei ist, mittels Anfahr-Mitteln und Ansetz-Mitteln den Bewegungsvorgang der Treibladungen in die Treibladungskammer in zwei Abschnitte zu teilen.

Neben dem separaten Ansetzten des Geschosses und dem anschließenden Einbringen der Treibladungen, ist es ebenso möglich gemäß der EP 2 442 062 A2 eine Ansetzkraft über eine Treibladung auf ein Geschoss zu übertragen. Durch eine solche Übertragung der auf das Geschoss auszuübenden Ansetzkraft lassen sich kurze Ladezeiten und damit hohe Schusskadenzen erreichen. Die Treibladung dient dabei als Druckstempel zum Ansetzen des Geschosses.

Nachteilig ist, dass die teilweise mit hoher Geschwindigkeit in den Ladungsraum eingebrachten Treibladungen speziell bei großen Rohrerhöhungen Probleme bei der Positionierung bekommen, wobei das Problem darin besteht, dass sich die Treibladung(en) nach dem Ansetzvorgang und vor dem Verschließen des Ladungsraums nach hinten aus dem Ladungsraum herausfallen kann/können. Auch ein möglicher Absatz kann diesen Nachteil nicht immer beheben.

Insbesondere bei einem automatisierten Betrieb einer großkalibrigen Waffe bzw. Waffenanlage ist es notwendig, für einen störungsfreien und sicheren Betrieb zu sorgen.

Die DE 10 2011 050 937 A1 betrifft eine Ladevorrichtung zum Laden einer Waffe mit einem in Richtung der Rohrseelenachse der Waffe bewegbaren Zuführschieber zum Befördern eines Munitionskörpers von einer Zuführstellung in eine Abschussstellung im Inneren eines Ladungsraums der Waffe. Dabei ist der den Munitionskörper haltende Zuführschieber in einer zweiten Richtung bewegbar ausgebildet. Der Zuführschieber wird beim Verschließen des Ladungsraums durch ein Verschlusselement zur Seite weg bewegt, ohne dass der Munitionskörper seinen sicheren Halt innerhalb des Ladungsraums verliert, bis diese Haltefunktion von dem vor den Ladungsraum bewegten Verschlusselement übernommen worden ist. Das Verschlusselement verfährt hierzu von oben kommend in Richtung des Zuführschiebers. Ab einer bestimmten Stellung des Verschlusselements gelangt das Verschlusselement oberseitig mit dem Zuführschieber in Kontakt, wodurch diese entgegen der Kraft einer Feder quer zur Richtung der Rohrseelenachse nach unten bewegt wird. Beim Öffnen der Waffe federt der Zuführschieber selbsttätig in seine obere Ausgangsstellung zurück.

Mit der GB 202,290 A wird eine Vorrichtung zum Laden von Projektilen in Kanonen beschrieben. Auf diese Vorrichtung nimmt die EP 2 898 281 B1 Bezug. Um zu verhindern, dass Treibladungen aus deren angesetzten Stellung rückwärts aus einem Waffenrohr wieder herausrutschen können, ist an einem Zuführschieber ein beweglich angeordneter Rückhalter vorgesehen, über welchen die Treibladungen in ihrer angesetzten Stellung lagegesichert werden können. Der Rückhalter ist schwenkbeweglich am Zuführer angelenkt und von einer eingeklappten Zuführstellung in eine aufgestellte Rückhaltestellung überführbar. Der Rückhalter ist insbesondere über eine Feder in Richtung der eingeklappten Zuführstellung vorgespannt. Der Rückhalter ist zur Überführung von der Zuführstellung in die Rückhaltestellung um einen Winkel von mehr als 90° an dem Zuführschieber verschwenkbar angelenkt. Die Aufstellbewegung des Rückhalters erfolgt automatisch, wenn der Zuführschieber ein Auslöseelement erreicht. Die Aufstellbewegung wird im Endbereich des Zuführwegs initiiert. Als Koppelelement an dem Rückhalter kann ein Seil genutzt werden. Das bewegte Seil kann über eine Rolle eingefangen und gespannt werden. Durch die Spannung des Seils kann der Rückhalter aufgestellt werden. Der Erfindung stellt sich die Aufgabe, insbesondere eine Treibladung einer Munition oder eine Munition selbst sicher zu halten bzw. die zurückfallende Treibladung sicher aufzufangen, damit diese nicht bei geöffnetem Verschlusselement aus einem Ladungsraum einer Waffenanlage herausrutschen kann. Zudem soll vermieden werden, dass die Treibladung bei geöffnetem Verschlusselement in einen Kampfraum oder dergleichen gelangt und so den sicheren und störungsfreien Betrieb der Waffenanlage gefährden könnte.

Gelöst wird die Aufgabe durch die Merkmale des Patentanspruchs 1 eine Vorrichtung betreffend und durch die Merkmale des Patentanspruchs 15 bezüglich einer Waffe bzw. Waffenanlage. Vorteilhafte Ausführungen sind in den Unteransprüchen enthalten.

Die erfindungsgemäße Vorrichtung umfasst zumindest eine Bodenplatte und verfügt über zumindest ein senkrecht zur Bodenplatte bzw. zur Rohrseelenachse verlaufendes bzw. verstellbares Mittel. Das Mittel zur Sicherung der Munition oder Treibladung sollte so ausgestaltet sein, dass es in Funktion einen Ladungsraum einer Waffenanlage zumindest ansatzweise über- bzw. abdecken kann, um so ein Herausrutschen der Treibladung bzw. eines oder mehrere Treibladungsmoduls(e) zu verhindern. Das Mittel kann in einer bevorzugten Form einer i-, u- oder v- förmigen Gabel gleichen. Dabei sollte das Mittel wenigstens ein, vorzugsweise zumindest zwei hochstehenden Finger bzw. Überstände aufweisen. Eine andere sinnvolle Anzahl an Überständen ist gleichfalls denkbar.

Das Mittel kann durch ein Profil in der Bodenplatte der Vorrichtung geführt werden. Durch zumindest ein Federelement der Vorrichtung ist das Mittel vorspannbar, hier in senkrechter Richtung zu einer Rohrseelenachse des Ladungsraums in Funktion der Vorrichtung. Bevorzugt werden zwei Federelemente eingesetzt. Die Verwendung von zwei Federelementen unterstützt eine bessere Wirkung des Mittels. Die Federelemente sind in einer bevorzugten Ausführung flache aufrollbare Federn. Es können aber auch herkömmliche Zugfedern oder Gasfedern verwendet werden.

Das Mittel wird innerhalb der Bodenplatte, bevorzugt im Profil, oben und unten begrenzt. In einer unteren Ausgangsstellung an der Bodenplatte kann das Mittel durch zumindest eine Fangeinrichtung der Vorrichtung gesichert werden. Das Sichern kann mit Hilfe einer Kontur erfolgen, die funktional mit dem Mittel in Verbindung steht. Diese Kontur kann in die zumindest die eine Fangeinrichtung einhaken bzw. einrasten. Bevorzugt werden zwei Fangeinrichtungen verwendet. Diese können rechts und links neben der Bodenplatte innerhalb der Vorrichtung befestigt sein. Die Sicherung des Mittels innerhalb der wenigsten einen Fangeinrichtung kann durch zumindest einen Sensor sensiert und das Sensieren an einen Systemrechner weitergeleitet werden. Bei dem Sensor kann es sich beispielsweise um einen induktiven Sensor handeln. Alternative Sensoren sind bekannt.

Erfindungsgemäß ist das Mittel mit einer Brücke verbunden. Die Brücke umfasst zumindest einen Zapfen, der mit der wenigsten einen Fangeinrichtung funktional zusammenwirkt. Am unteren Ende des Zapfens kann die Kontur zur Sicherung des Mittels angeordnet sein, das das Mittel in die zumindest eine Fangeinrichtung einhaken bzw. einrasten kann. Bevorzugt werden zwei Zapfen für die bevorzugten zwei Fangeinrichtungen.

Jede Fangeinrichtung verfügt idealerweise über zumindest einen gegenüber dem Mittel bzw. der Bodenplatte orthogonal verschiebbaren und bevorzugt federbelasteten Haltebügel. Dieser verschiebbare Haltebügel kann durch einen Bügelhalter gehalten und linear geführt werden. In Funktion der Vorrichtung wirkt eine auf den Haltebügel wirkende Federkraft bevorzugt in Richtung, alternativ entgegen einer Waffenrohrmündung. Die federbelasteten Haltebügel sollten ihrerseits in Funktion der Vorrichtung parallel zur Rohrseelenachse verschiebbar sein. Auf einer vorderen Innenseite des jeweiligen Haltebügels ist eine Gegenkontur eingebracht für die Kontur des Zapfens der Brücke. Durch die Kontur und die Gegenkontur wird eine formschlüssige Rastung erzielt. Die Gegenkontur kann auch auf einer hinteren Innenseite des jeweiligen Haltebügels vorgesehen werden, welche dann mit der Kontur des Zapfens der Brücke und damit mit dem Mittel zusammen wirken kann. Die Haltebügel können in dieser Ausführungsform dann parallel der Rohrseelenachse aber entgegen der Waffenrohrmündung bewegt werden. Alternativ kann die formschlüssige Rastung auch als kraftschlüssige Rastung ausgeführt sein. Hier bieten sich beispielsweise Magnete an, die an der Brücke und an dem Haltebügel angebracht voneinander getrennt werden können.

Nach dem Ladevorgang einer Waffe kann die zumindest eine Fangeinrichtung zu einem bestimmten Zeitpunkt ausgelöst werden. Das Auslösen kann durch eine Auslöseeinrichtung erfolgen. Die Anordnung der Auslösevorrichtung an der Vorrichtung ist derart, dass durch die Auslöseeinrichtung der verschiebbare Haltebügel soweit verschoben wird, dass die Kontur des Zapfens aus der Gegenkontur (vordere Innenseite, hintere Innenseite) austreten kann und die Rastung zum Mittel aufgehoben wird. Dadurch kann das Mittel, beispielsweise durch die Federkraft des wenigstens einen Federelements in der Bodenplatte, von der unteren Ausgangsstellung bis zu einem definierten Anschlag in der Bodenplatte bzw. dem Profil in Richtung Rohrseelenachse bewegt werden. In dieser definierten Endposition versperrt das Mittel den hinteren Bereich eines Ladungsraums. Mögliche zurückrutschende Treibladungen werden durch das Mittel der Vorrichtung aufgefangen. Aber auch ein Geschoss kann mit der erfinderischen Vorrichtung gesichert werden.

Die Auslöseeinrichtung kann beispielsweise ein Seil sein, das den oder die Haltebügel entgegen einer Federkraft in Richtung der Waffenrohrmündung oder entgegen dieser Richtung verschieben kann. Hier kann der Fachmann beispielsweise auf die EP 2 898 281 B1 zurückgreifen.

Alternativ kann aber auch eine fernbedienbare Auslöseeinrichtung verwendet werden, wie noch beschrieben wird.

Die erfinderische Vorrichtung kann als eigenständige Konstruktion ausgeführt sein. Auch eine Kombination mit einer Art Zuführschieber ist denkbar. Die Auslöseeinheit ist so mit der Vorrichtung in Funktion zu bringen, dass diese die Vorrichtung und insbesondere die zumindest eine Fangeinrichtung auslösen kann.

Das Zurücksetzen des Mittels der Vorrichtung kann durch eine Art Federelement erfolgen, welches das Mittel gleichmäßig wieder nach unten führt, das Mittel somit in die definierte Ausgangsstellung verbringt, und dadurch wieder die Rastung herstellt. Das Federelement kann dann wieder entspannt werden. Die Vorrichtung ist ihrerseits wieder zur Auslösung bereit.

Die Vorrichtung ist zur Sicherung einer Munition oder einer Treibladung in einem Ladungsraum einer Waffenanlage vorgesehen.

Soweit hier Merkmales in Bezug auf die Vorrichtung beschrieben sind, gelten diese auch in Bezug auf eine Waffenanlage mit Verwendung einer solchen Vorrichtung als offenbart.

Die vorbeschriebene erfinderische Vorrichtung ist in vorteilhafter Art und Weise zudem fest in eine Waffenanlage integrierbar.

Die Vorrichtung befindet sich in diesem Fall bevorzugt im Bereich eines Rohrbodens am Bodenstück der Waffenanlage. Die Anordnung der Vorrichtung kann dabei abhängig von der Art des Verschlusselements vorgesehen werden. Bei einem Verschlusselement in einem Bodenstück und einem linear senkrecht nach unten einfallenden Verschlusselement sollte die Vorrichtung bevorzugt unterhalb des Rohrbodens, also gegenüber dem Verschlusselement vorgesehen werden.

Bauteile der Vorrichtung zum ansatzweisen Verschließen eines eine Treibladung bzw. Treibladungsmodule enthaltenen Ladungsraum eines Geschützrohres sind bevorzugt mit dem rücklaufenden Bodenstück verbunden. Ein die Vorrichtung auslösendes Teil ist mit der (feststehenden) Wiege verbindbar.

Die Bodenplatte der Vorrichtung kann ihrerseits fest mit dem Bodenstück der Waffenanlage verbunden werden. In einer unteren Ausgangsstellung wird auch hierbei das Mittel durch zumindest eine Fangeinrichtung gesichert. Die zumindest eine Fangeinrichtung kann unter dem Bodenstück angeordnet sein. Bevorzugt werden auch hier zwei Fangeinrichtungen. Diese sollten neben der Bodenplatte, beispielsweise rechts und links, unter dem Bodenstück angebracht sein.

Jede Fangeinrichtung verfügt auch hierbei über einen parallel zur Rohrseelenachse verschiebbaren und bevorzugt federbelasteten Haltebügel, welcher durch den am Bodenstück montierbaren Bügelhalter gehalten und linear geführt werden kann. Auf einer vorderen Innenseite des jeweiligen Haltebügels ist eine Gegenkontur eingebracht für die Kontur des Zapfens der Brücke. Durch die Kontur und die Gegenkontur wird eine formschlüssige Rastung erzielt. Die Gegenkontur kann auch auf einer hinteren Innenseite des jeweiligen Haltebügels vorgesehen werden, welche dann mit der Kontur des Zapfens der Brücke und damit mit dem Mittel zusammen wirken kann. Die Haltebügel können in dieser Ausführungsform parallel der Rohrseelenachse aber entgegen der Waffenrohrmündung bewegt werden.

Alternativ kann die formschlüssige Rastung auch als kraftschlüssige Rastung ausgeführt sein. Hier bieten sich beispielsweise Magnete an, die an der Brücke und dem / den Haltebügel(n) angebracht, voneinander getrennt werden können.

Nach dem Ladevorgang kann die zumindest eine Fangeinrichtung zu einem bestimmten Zeitpunkt ausgelöst werden. Das Auslösen der Vorrichtung kann durch eine Auslöseeinheit erfolgen. Bevorzugt wird ein ansteuerbarer Aktuator, der selbst bevorzugt elektrisch ansteuerbar ist. Bei dem Aktuator kann es sich beispielsweise um einen elektromechanischen Aktuator handeln.

Der Aktuator der Auslöseeinrichtung ist bevorzugt auf einer Halteplatte befestigbar. Andere Möglichkeiten sind ebenfalls denkbar. Die Halteplatte befindet sich in Schussrichtung gesehen bevorzugt unterhalb des Bodenstücks, bevorzugt vor der Bodenplatte. Die Halteplatte kann ihrerseits fest an der Wiege angeordnet sein. Mit der Halteplatte funktional verbunden ist ein Öffnerbügel, der an den Haltebügel der wenigstens einen Fangeinrichtung angreifen und diesen verschieben kann. Der Öffnerbügel ist durch eine mechanisch bewegliche Verbindung zum Aktuator in seiner Anfangsposition begrenzt und gesichert.

Der Öffnerbügel wird durch die Auslöseeinrichtung bevorzugt in Richtung des zumindest einen Haltebügels geschoben bzw. verschoben. Dieses ist nicht als einschränkend zu betrachten. Vielmehr kann bei einer alternativen Auslöseeinrichtung der Öffnerbügel durch die Auslöseeinrichtung auch gezogen werden, bei Beibehaltung seiner Funktion des Verschiebens des / der Haltebügel(s).

Durch das Auslösen der Vorrichtung über die zumindest eine Fangeinrichtung kann das Mittel, beispielsweise durch die Federkraft des wenigstens einen Federelements innerhalb der wenigstens eine Tasche der Bodenplatte, von der unteren Ausgangsstellung bis zu einem definierten Anschlag in Richtung Rohrseelenachse bewegt werden. In dieser definierten Endposition versperrt das Mittel den hinteren Bereich des Ladungsraums. Das Versperren erfolgt, bei Vorhandsein eines Ansatzes, über den Ansatz des Bodenstücks des Ladungsraums hinaus. Mögliche zurückrutschende Munition oder Treibladung(en) werden durch das Mittel der Vorrichtung aufgefangen.

Nach einer erfolgter Schussabgabe und einem nachfolgendem Ladevorgang kann die Vorrichtung durch die Auslöseeinrichtung erneut (elektrisch) ausgelöst werden. Die Auslösung der Vorrichtung, insbesondere die der wenigstens einen Fangeinrichtung, kann Anstelle eines Aktuators auch auf eine anderer Art und Weise erfolgen. Möglich wäre ein von einer Bewegung der Waffenanlage abhängiger Mechanismus, der die Vorrichtung und hierbei insbesondere die wenigstens eine Fangeinrichtung aktiviert.

Die Vorrichtung ist so gestaltet, dass sich das Verschlusselement ohne Beeinträchtigung bewegen lässt und den Ladungsraum mit der darin enthaltenen Munition oder Treibladung vollständig verschließen kann. Durch das sich nach unten bewegenden Verschlusselement kann das Mittel wieder in die untere Ausgangsposition verschoben und durch die wenigstens eine Fangeinrichtung in der Position gesichert werden. Zusätzlich kann der wenigstens eine Sensor diese Position detektieren und die Sicherung bestätigt werden.

Der Vorteil einer derartigen Vorrichtung liegt darin, dass nach dem Ladevorgang ein Herausfallen der Munition oder Treibladung verhindert wird. Bei einer insbesondere automatisierten Waffenanlage kann ein sicherer und ein störungsfreier Betrieb geschaffen werden.

Ein weiterer Vorteil liegt in der fernbedienbaren Auslösung der Vorrichtung. Die Fernauslösung der Fangeinrichtung(en) ermöglicht es, den Auslösezeitpunkt der Vorrichtung und insbesondere der Fangeinrichtung(en) über die Auslöseeinrichtung einstellen zu können. In Verbindung mit einem Ladeautomaten können das Beladen der Waffenanlage und das Auslösen der Vorrichtung genau aufeinander abgestimmt werden.

Des Weiteren lässt die Konstruktion der Vorrichtung eine einfache Arbeitsweise zu. Die ausgelöste Vorrichtung wird durch den sich nach unten bewegenden Verschlusskeil wieder in die untere Ausgangslage gebracht. Hierdurch wird die Vorrichtung wieder gespannt und das Mittel gleichmäßig mit der Verschlusselementbewegung nach unten geführt. Dadurch ist der Ladungsraum permanent gegen herausfallende Treibladungen gesichert. Zur Vervollständigung eines automatischen Ladevorgangs sieht die Vorrichtung zudem einen Sensor vor, der die gesicherte untere Ausgangslage des Mittels bestätigt und an eine Systemsteuerung der Waffenanlage weitergibt.

Die Vorrichtung arbeitet ihrerseits unabhängig der Elevation bzw. eines Elevationswinkels der Waffe bzw. der Waffenanlage.

Vorgeschlagen wird eine Vorrichtung zur Sicherung bzw. zum Zurückhalten insbesondere einer Treibladung oder Munition gegen ein Herausfallen aus einem Ladungsraum einer Waffenanlage und betrifft insbesondere eine schaltbare Vorrichtung, die im Rahmen großkalibriger Rohrwaffen verwendet werden kann. Vorgeschlagen wird zudem eine Waffenanlage mit der Vorrichtung. Die Vorrichtung zeichnet sich durch eine Bodenplatte mit einem Profil zum Führen eines Mittels aus, wobei die Bodenplatte obere und untere Endanschläge aufweist. Diese definieren einen Verfahrweg des Mittels. Das Mittel kann mit einer Brücke verbunden sein, derart, dass über die Brücke das Mittel entlang des Profils verschiebbar ist. Die Vorrichtung weist an einer Unterseite der Brücke zumindest eine Tasche zur Aufnahme eines Federelementes auf. Das Federelement kann flach aufrollbar, eine Zugfeder oder eine Gasfeder sein. Zumindest eine Fangeinrichtung ist derart ausgeführt, dass das Mittel in einer unteren Position sichern kann. Die Brücke weist zumindest einen Zapfen auf, wobei am unteren Ende des Zapfens eine Kontur oder ein Magnet ein- bzw. angebracht sein kann. Die zumindest eine Fangeinrichtung umfasst einen parallel zur Rohrseelenachse verschiebbaren und federbelasteten Haltebügel, wobei der Haltebügel durch einen Bügelhalter gehalten und linear geführt wird. In einer vorderen Innenseite des Haltebügels ist eine Gegenkontur oder ein Magnet ein- bzw. angebracht. Eine Auslöseeinheit der Vorrichtung ist fernbedienbar, insbesondere elektromechanisch, ausgeführt. Die Vorrichtung ist in eine Waffenanlage integrierbar. Dabei kann die Bodenplatte der Vorrichtung am Bodenteil der Waffenanlage befestigt werden. Weitere Teile der Vorrichtung, wie Fangeinrichtung, Haltebügel, Bügelhalter und die Auslöseeinrichtung werden ebenfalls in der Waffenanlage untergebracht. Erzielt wird eine fernbedienbare Auslösung der Vorrichtung innerhalb der Waffenanlage.

Anhand eines Ausführungsbeispiels mit Zeichnungen soll die Erfindung näher erläutert werden. Erläutert wird im Ausführungsbeispiel eine Vorrichtung bevorzugt in Kombination mit einer Waffenanlage. Die Vorrichtung kann aber auch als eine eigenständige Baugruppe betrachtet werden. Die Funktionsweise gleicht wie nachfolgend erläutert.

Es zeigt:
- Fig. 1: einen Längsschnitt durch eine andeutungsweise dargestellte Waffenanlage,
- Fig. 2: eine vergrößerte Darstellung des in Fig. 1 gekennzeichneten Ausschnitts II, in der ein Verschluss vollständig geöffnet ist, mit einer Vorrichtung in einer gesicherten Ausgangsposition,
- Fig. 3: die vergrößerte Darstellung des in Fig. 1 gekennzeichneten Ausschnitts II mit der Vorrichtung im ausgelösten Zustand,
- Fig. 4: die vergrößerte Darstellung des in Fig. 1 gekennzeichneten Ausschnitts II, in der ein Verschluss vollständig geschlossen ist, mit der Vorrichtung in einer gesicherten Position.

In der Fig. 1 vereinfacht dargestellt ist eine großkalibrige Waffenanlage 100 mit einem Bodenstück 2, einem Verschlusselement 3, hier einem Verschlusskeil, einem Ladungsraum 4 sowie einer Wiege 5. Das Bodenstück 2 ist mit einem hinteren Ende eines Geschützrohres 16 verbunden. Im Bodenstück 2 befindet sich zur Abdichtung des Ladungsraums 4 der in Richtung Rohrseelenachse 9 bewegliche Verschlusskeil 3. Das Geschützrohr 16 ist radial in der Wiege 5 gelagert. Bei einer Schussabgabe lassen sich das Geschützrohr 16 und damit auch das Bodenstück 2 bis zu einer definierten Endposition entlang der Rohrseelenachse 9 verschieben. Das Geschützrohr 16 weist am hinteren Ende einen Absatz 8 auf.

Im Geschützrohr 16 dargestellt sind ein Geschoss 6 sowie eine Treibladung 7, hier in Form von mehreren Treibladungsmodulen.

Die Wiege 5 ist schwenkbar um einen Elevationswinkel mit einem umliegenden System, z.B. einem Geschützturm, verbunden.

Kernstück der Erfindung ist eine Vorrichtung 1. Teile der Vorrichtung 1 sind teilweise mit dem rücklaufenden Bodenstück 2 und teilweise mit der Wiege 5 verbunden. Insbesondere eine Auslöseeinrichtung 31 zur Auslösung der Vorrichtung 1 ist in einer bevorzugten Ausgestaltung an der Wiege 5 angeordnet.

Die Vorrichtung 1 umfasst zumindest eine Bodenplatte 21, die über ein lineares Profil 11 als Führungsbahn(en) eines Mittels 10 verfügt. Das Mittel 10 ist mit einer Brücke 20 derart verbunden, dass über die Brücke 20 das Mittel 10 entlang des linearen Profils 11 verschiebbar ist.

Mit Hilfe von oberen und unteren Endanschlägen 34, 37 der Bodenplatte 21 und der an dem Mittel 10 angebrachten Brücke 20 ist ein Verfahrweg des Mittels 10 in eine Anfangsposition (37, Fig. 2) und eine Endposition (34, Fig. 3) definierbar. Auf der Unterseite der Brücke 20 befindet sich zumindest eine Tasche zur Aufnahme eines, bevorzugt flach aufgerollten, Federelementes 12. Bevorzugt werden jedoch zwei Taschen in der Brücke 20. In diesen wird zumindest jeweils ein, bevorzugt flach aufgerolltes, Federelement 12 aufgenommen. In diesen Taschen werden die Federelemente 12 auch geführt. Die Federelemente 12 sind an ihren Enden an der Bodenplatte 21 fixierbar. Dieses Fixieren kann durch Schrauben 22 erfolgen. In Längsrichtung zur Führungsbahn 11 üben die Federelemente 12 in Richtung Rohrseelenachse 9 eine Kraft 23 auf die Brücke 20 und damit auf das Mittel 10 aus.

Die Brücke 20 weist zumindest einen Zapfen 24 auf. Dieser kann mittig eingebunden sein. Dieser Zapfen 24 wirkt mit zumindest einer Fangeinrichtung 13 zusammen. Am unteren Ende des Zapfens 24 ist eine Kontur 25 eingebracht, die mit einer Gegenkontur der Fangeinrichtung 13 eine formschlüssige Rastung schafft. Die Fangeinrichtung 13 verfügt über einen parallel zur Rohrseelenachse 9 verschiebbaren und bevorzugt federbelasteten Haltebügel 27, der zum Zapfen 24 ausgerichtet durch einen am Bodenstück 2 montierten Bügelhalter 28 gehalten und linear geführt werden kann. Die auf den Haltebügel 27 wirkende Federkraft 30 wirken hierbei in Richtung Waffenrohrmündung. Auf der vorderen Innenseite des Haltebügels 27 ist eine Gegenkontur zur Kontur 25 eingebracht.

Bevorzugt werden jedoch zwei Zapfen 24 an den beiden Außenseiten der Brücke 20, an deren unteren Enden sich jeweils zumindest eine Kontur 25 befindet, sowie zwei Fangeinrichtungen 13, 26. Die beiden Fangeinrichtungen 13, 26 verfügen über parallel zur Rohrseelenachse 9 verschiebbare und federbelastete Haltebügel 27, welche durch zwei am Bodenstück 2 montierte Bügelhalter 28, 29 gehalten und linear geführt werden. Die auf die Haltebügel 27 wirkenden Federkräfte 30 wirken hierbei in Richtung Waffenrohrmündung. Auf der vorderen Innenseite der beiden Haltebügel 27 ist eine Gegenkontur eingebracht, die genau in der Kontur 25 der beiden Brückenzapfen 24 greift und somit die Brücke 20 in der unteren Anfangsposition (37) sichert.

Mit Hilfe der Kontur 25 und den unter dem Bodenstück 2 angebrachten Fangeinrichtung(en) 13, 26 wird das federbelastete Mittel 10 in der unteren Anfangsposition gehalten.

Zur Bestätigung dieser Position befindet sich eine um die Achse 38 schwenkbare drehfederbelastete Schaltwippe 19 am rechten Bügelhalter 29. Die Schaltwippe 19 wird durch eine vordere Spitze des rechten Bügelzapfens 24 in der nach oben geschwenkten Position gedrückt. In dieser Stellung befindet sich die rechte Seite der Schaltwippe 19 im Erfassungsbereich des an der Wiege 5 montierten Sensors 15, wodurch ein entsprechendes Signal an eine Systemsteuerung, beispielsweise der Waffenanlage 100, weitergegeben wird. Der Sensor 15 kann induktiver Natur sein.

Zur Auslösung des/der verschiebbaren Haltebügel(s) 27, einer Verschiebung entgegen der Richtung der Waffenrohrmündung, befindet sich unterhalb des Bodenstücks 2 eine elektromechanische Auslöseeinheit 31. Mit Hilfe der Halteplatte 18 kann die Auslöseeinheit 31 auf/an der Wiege 5 fixiert werden. Die Halteplatte 18 hat die Aufgabe, einen Aktuator 14 aufzunehmen und einen längs zur Rohrseelenachse verschiebbaren Öffnerbügel 17 in seiner Bahn zu führen und zu halten. Der Öffnerbügel 17 wird durch die Federkräfte 38 vorgespannten Federelemente in Richtung Waffenrohrmündung belastet und durch eine mechanisch bewegliche Verbindung 32 zum Aktuator 14 in seiner Anfangsposition begrenzt und gesichert.

Fig. 1 und 2 zeigen den Zustand der Waffenanlage 100 und der Vorrichtung 1 beim Ladevorgang, nachdem das Geschoss 6 im Kaliberteil des Geschützrohres 16 angesetzt und die Treibladung bzw. die Treibladungsmodule 7 durch einen nicht näher dargestellten Treibladungsansetzer im Ladungsraum 4 eingebracht wurde und dieser wieder aus dem Ladungsraum 4 herausgefahren ist. Das Mittel 10, die Haltebügel 27, die Schaltwippe 19 und der Öffnerbügel 17 befinden sich in deren vorgespannten und gesicherten Ausgangsposition. Durch die nach oben geschwenkte Position der Schaltwippe 19 wird zudem der induktive Sensor 15 betätigt und bestätigt dem System die untere Anfangsposition der Vorrichtung 1.

Nachdem der Treibladungsansetzer den Ladungsraum 4 verlassen hat, kann nun der Aktuator 14 der Auslöseeinheit 31 angesteuert werden, um eine parallel zur Rohrseelenachse 9 und entgegen der Rohrmündung gerichtete Zugkraft 33 zu erzeugen. Die Zugkraft 33 wird über die mechanisch bewegliche Verbindung 32 an den längs zur Rohrseelenachse 9 verschiebbaren Öffnerbügel 17 weiter geleitet. Hierdurch wird dieser in Richtung der beiden verschiebbaren Haltebügel 27 gedrückt, wodurch sich diese nach einem gewissen Weg ebenfalls entgegen ihrer Federkräfte 30 bis hin zu den Endanschlägen der beiden Bügelhalter 28, 29 verschieben (Fig. 3). Da sich nun die beiden Haltebügel 27 entgegen der Rohrmündungsrichtung verschoben haben, lösen sich die beiden ineinandergreifenden Konturen 25 zwischen den Zapfen 24 und den Haltebügeln 27. Diese bewirkt, dass die senkrecht in Richtung Rohrseelenachse 9 wirkende Federkraft 23, der beiden flach aufgerollten Federelemente 12 freigegeben wird und sich die miteinander verbundenen Brücken 20 und das Mittel 10 entlang der senkrecht zur Rohrseelenachse 9 verlaufenden Führungsbahn 11 bewegen. Diese Bewegung findet bis zu den definierten Endanschlägen 34 der Bodenplatte 2 statt und endet an diesen. In dieser Endposition versperrt das Mittel 10 mit seinen Spitzen 35 den hinteren Teil des Ladungsraums 4. Dadurch können die Treibladungsmodule 7 nicht nach hinten herausrutschen. Die obere Endposition hat gleichfalls zu Folge, dass die Spitze des rechten Brückenzapfens 24 einen definierten Anschlag dreht. Hierdurch befindet sich die rechte Seite der Schaltwippe 19 nicht mehr im Erfassungsbereich des induktiven Sensors 15. Das Signal der unteren Anfangsposition bricht ab. Des Weiteren wird der Aktuator 14 wieder deaktiviert, wodurch die Zugkraft 33 entfällt und die Federkraft 38 den Öffnerbügel 17 in seine Ausgangslage verschiebt. Das bewirkt ebenso, dass der vordere Teil des Öffnerbügels 17 nicht mehr gegen die beiden Haltebügel 27 drückt und so die Federkraft 30 die Haltebügel 27 ebenfalls wieder in deren Ausgangslagen verschieben.

Nachdem der Ladevorgang abgeschlossen ist, schließt der Verschlusskeil 3 und bewegt sich zurück in seine untere Position, wodurch der Ladungsraum 4 durch den Verschlusskeil verschlossen wird. Während dieser Bewegung nach Unten treffen nach einem gewissen Weg die beiden Unterseiten 39 des Verschlusskeils 3 auf die beiden Kontaktflächen 36 links und rechts der Brücke 20 auf, wodurch diese und damit auch das verbundene Mittel 10 mit nach unten verschoben werden (Fig.4). Kurz bevor der Verschlusskeil 3 und die Brücke 20 wieder die untere Endposition erreicht haben, treffen die beiden vorderen Konturen 25 der Brückenzapfen 24 auf die passenden Gegenkontur der vorderen Innenseiten der Haltebügel 27 auf. Hierbei werden die Haltebügel 27 um ein kurzes Stück entgegen der Federkraft 30 verschoben, solange bis die beiden zusammenpassenden Konturen 25 der Brückenzapfen 24 und die Gegenkonturen der Haltebügel 27 ineinandergreifen und die Haltebügel 27 wieder in Richtung der Federkraft 30 zurückrutschen, um so das Mittel 10 in der unteren Anfangsposition zu sichern.

Bei Schussabgabe entsteht ein Waffenrücklauf, wodurch die rücklaufenden Teile nach hinten beschleunigt werden. Im Bereich der Vorrichtung 1 sind diese Teile die bodenstückseitig befestigten Bauteile Bodenplatte 21 samt Mittel 10 und Brücke 20 sowie die beiden Fangeinrichtungen 13, 26 mit der dazugehörigen Schaltwippe 19. Die am Bodenstück 2 befestigten Bauteile der Vorrichtung 1 sind so angeordnet, dass diese sich bei der Schussabgabe nicht verschieben. Die wiegenseitig montierten Bauteile, zu denen die gesamte Auslöseeinheit 31 mit Öffnerbügel 17, die Halteplatte 18 sowie der induktive Sensor 15 gehören, erfahren keine Beschleunigung durch den Waffenrücklauf.

Nachdem die rücklaufenden Massen der Waffenanlage 100 zurückgelaufen sind, laufen diese wieder vor und öffnen dabei den Verschlusskeil 3, sodass dieser bei vollständig vorlaufender Waffe geöffnet ist und den Ladungsraum 4 freigibt. Die beiden Kontaktflächen 36 der Brücke 20 werden hierdurch entlastet. Die Brücke 20 und damit das Mittel 10 werden vollständig durch die eingerasteten Konturen 25 der beiden Brückenzapfen 24 und Haltebügel 27 in der unteren Position gehalten (Fig. 2). Durch die Spitze des rechten Brückenzapfens 24 befindet sich die Schaltwippe 19 in der nach oben geschwenkten Position und damit im Erfassungsbereich des induktiven Sensors 15. Hierdurch wird dem System bestätigt, dass sich die Vorrichtung 1 weiterhin in ihrer unteren Anfangsposition (37) befindet und bereit ist für einen erneuten Ladevorgang mit anschließender Auslösung der Vorrichtung 1.

### BEZUGSZEICHEN

- 1: Vorrichtung
- 2: Bodenstück
- 3: Verschlusselement, Verschlusskeil
- 4: Ladungsraum
- 5: Wiege
- 6: Geschoss
- 7: Treibladung, Treibladungsmodule
- 8: Absatz
- 9: Rohrseelenachse
- 10: Mittel, Gabel
- 11: Profil, Führungsbahn
- 12: Federelement, Federelemente
- 13: Fangeinrichtung
- 14: Aktuator
- 15: Sensor, z.B. induktiver Sensor
- 16: Geschützrohr
- 17: Öffnerbügel
- 18: Haltelatte
- 19: Schaltwippe
- 20: Brücke
- 21: Bodenplatte
- 22: Schraube
- 23: Kraft
- 24: Zapfen, Bügelzapfen
- 25: Kontur
- 26: Fangeinrichtung
- 27: Haltebügel
- 28: Bügelhalter, links
- 29: Bügelhalter, rechts
- 30: Federkraft,
- 31: Auslöseeinheit
- 32: Verbindung, beweglich
- 33: Zugkraft
- 34: Endanschlag, oben
- 35: Finger, Gabel
- 36: Kontaktflächen
- 37: Endanschlag, unten
- 38: Federkraft
- 39: Unterseite Verschlusskeil

- 100: Waffenanlage

## Patentansprüche

1. Vorrichtung (1) zur Sicherung einer Munition oder einer Treibladung (7) in einem Ladungsraum (4) einer Waffenanlage (100), mit eine Bodenplatte (21) mit einem Profil (11) zum Führen eines Mittels zur Sicherung der Munition oder Treibladung (10), wobei die Bodenplatte (21) obere und untere Endanschlägen (34, 37) aufweist, die einen Verfahrweg des Mittels zur Sicherung der Munition oder Treibladung (10) definieren, **dadurch gekennzeichnet, dass** das Mittel zur Sicherung der Munition oder Treibladung (10) mit einer Brücke (20) verbunden ist, derart, dass über die Brücke (20) das Mittel zur Sicherung der Munition oder Treibladung (10) entlang des Profils (11) verschiebbar ist.

2. Vorrichtung (1) nach Anspruch 1, **dadurch gekennzeichnet, dass** auf einer Unterseite der Brücke (20) zumindest eine Tasche zur Aufnahme eines Federelementes (12) vorgesehen ist.

3. Vorrichtung (1) nach Anspruch 2, **dadurch gekennzeichnet, dass** zwei Taschen zur Aufnahme jeweils eines Federelement (12) vorgesehen sind.

4. Vorrichtung (1) nach Anspruch 2 oder 3, **dadurch gekennzeichnet, dass** das Federelement (12) flach aufrollbar, eine Zugfeder oder eine Gasfeder ist.

5. Vorrichtung (1) nach einem der Ansprüche 1 bis 4, **dadurch gekennzeichnet, dass** zumindest eine Fangeinrichtung (13, 26) vorgesehen ist, die derart ausgeführt ist, das Mittel (10) in einer unteren Position sichern zu können.

6. Vorrichtung (1) nach einem der Ansprüche 2 bis 5, **dadurch gekennzeichnet, dass** die Brücke (20) zumindest einen Zapfen (24) aufweist, wobei am unteren Ende eine Kontur (25) oder ein Magnet ein- bzw. angebracht ist.

7. Vorrichtung (1) nach Anspruch 5 oder 6, **dadurch gekennzeichnet, dass** die zumindest eine Fangeinrichtung (13, 26) parallel zur Rohrseelenachse (9) einen verschiebbaren und federbelasteten Haltebügel (27) umfasst, wobei der Haltebügel (27) durch einen Bügelhalter (28, 29) gehalten und linear geführt ist.

8. Vorrichtung (1) nach Anspruch 7, **dadurch gekennzeichnet, dass** in einer vorderen Innenseite des Haltebügels (27) eine Gegenkontur oder ein Magnet ein- bzw. angebracht ist.

9. Vorrichtung (1) nach einem der Ansprüche 1 bis 8, **gekennzeichnet durch** eine Auslöseeinheit (31), die fernbedienbar ausgeführt ist.

10. Vorrichtung (1) nach Anspruch 9, **dadurch gekennzeichnet, dass** die Auslöseeinheit (31) elektromechanisch ausgeführt ist.

11. Vorrichtung (1) nach Anspruch 9 oder 10, , **dadurch gekennzeichnet, dass** die Auslöseeinheit (31) wenigstens einen Aktuator (14) umfasst, der auf einer Halteplatte (18) fixiert ist.

12. Vorrichtung (1) nach einem der Ansprüche 9 bis 11, **dadurch gekennzeichnet, dass** zumindest ein Öffnerbügel (17) vorgesehen ist, wobei der zumindest eine Öffnerbügel (17) derart ausgeführt ist, dass dieser das Auslösen des zumindest einen verschiebbaren Haltebügel (27) bewirkt.

13. Vorrichtung (1) nach Anspruch 12, **dadurch gekennzeichnet, dass** eine mechanisch bewegliche Verbindung (32) vorgesehen ist zum Begrenzen und Sichern des Öffnerbügels (17) in seiner Anfangsposition.

14. Vorrichtung (1) nach einem der Ansprüche 1 bis 13, 44r **gekennzeichnet durch** einen Sensor (15), der derart ausgeführt ist, dass dieser eine Sicherung des Mittels (10) in einer gesicherten Anfangsposition sensiert.

15. Waffenanlage (100) mit zumindest einem Geschützrohr (16) mit einem Ladungsraum (4), einem Bodenstück (2) sowie einem Verschlusselement (3), wobei das Geschützrohr (16) mit dem Bodenstück (2) verbunden ist und in einer Wiege (5) beweglich gelagert ist, **gekennzeichnet durch** eine im Bereich eines Rohrbodens des Geschützrohres (16) am Bodenstück (2) befindliche Vorrichtung (1) nach einem der Ansprüche 1 bis 14, wobei die Vorrichtung (1) den Ladungsraum (4) ansatzweise verschließen kann.

## Claims

1. Apparatus (1) for securing ammunition or a propellant charge (7) in a charge space (4) of a weapon system (100), comprising a base plate (21) having a profile (11) for guiding a means for securing the ammunition or propellant charge (10), the base plate (21) having upper and lower end stops (34, 37) defining a travel path of the means for securing the ammunition or propellant charge (10),
**characterized in that** the means for securing the ammunition or propellant charge (10) is connected to a bridge (20) such that the means for securing the ammunition or propellant charge (10) is displaceable along the profile (11) via the bridge (20).

2. Apparatus (1) according to claim 1, **characterized in that** at least one pocket for receiving a spring element (12) is provided on an underside of the bridge (20).

3. Apparatus (1) according to claim 2,
**characterized in that** two pockets are provided for each receiving a spring element (12).

4. Apparatus (1) according to claim 2 or claim 3,
**characterized in that** the spring element (12) can be rolled up flat, is a tension spring or is a gas spring.

5. Apparatus (1) according to any of claims 1 to 4,
**characterized in that** at least one catch device (13, 26) is provided, which is designed to secure the means (10) in a lower position.

6. Apparatus (1) according to any of claims 2 to 5,
**characterized in that** the bridge (20) has at least one pin (24), with a contour (25) or a magnet being introduced at or attached to the lower end.

7. Apparatus (1) according to claim 5 or claim 6,
**characterized in that** the at least one catch device (13, 26) comprises a displaceable and spring-loaded holding bracket (27) parallel to the tube bore axis (9), the retaining bracket (27) being held and linearly guided by a bracket holder (28, 29).

8. Apparatus (1) according to claim 7,
**characterized in that** a counter contour or a magnet is introduced or attached in a front inner face of the holding bracket (27).

9. Apparatus (1) according to any of claims 1 to 8,
**characterized by** a trigger unit (31) which is designed to be remote-controllable.

10. Apparatus (1) according to claim 9,
**characterized in that** the trigger unit (31) is electromechanical.

11. Apparatus (1) according to claim 9 or claim 10,
**characterized in that** the trigger unit (31) comprises at least one actuator (14), which is fixed on a holding plate (18).

12. Apparatus (1) according to any of claims 9 to 11,
**characterized in that** at least one opening bracket (17) is provided, the at least one opening bracket (17) being designed such that it effects the triggering of the at least one displaceable holding bracket (27).

13. Apparatus (1) according to claim 12,
**characterized in that** a mechanically movable connection (32) is provided for limiting and securing the opening bracket (17) in its initial position.

14. Apparatus (1) according to any of claims 1 to 13,
**characterized by** a sensor (15) which is designed such that it senses a securing of the means (10) in a secured initial position.

15. Weapon system (100) comprising at least one barrel (16) having a charge space (4), a base piece (2) and a bolt element (3), the barrel (16) being connected to the base piece (2) and being movably mounted in a cradle (5), **characterized by** an apparatus (1) according to any of claims 1 to 14 located in the region of a tube plate of the barrel (16) on the base piece (2),
the apparatus (1) being able to partially close the charge space (4).

## Revendications

1. Dispositif (1) pour le blocage d'une munition ou d'une charge propulsive (7) dans une chambre de charge (4) d'un poste de tir (100), avec une plaque de fond (21) avec un profilé (11) pour guider un moyen de blocage de la munition ou charge propulsive (10), dans lequel la plaque de fond (21) présente des butées d'extrémité supérieure et inférieure (34, 37), qui définissent une voie de déplacement du moyen de blocage de la munition ou charge propulsive (10),
**caractérisé en ce que** le moyen de blocage de la munition ou charge propulsive (10) est relié à un pont (20), de telle sorte que le moyen de blocage de la munition ou charge propulsive (10) peut coulisser le long du profilé (11) par l'intermédiaire du pont (20).

2. Dispositif (1) selon la revendication 1, **caractérisé en ce qu'**au moins une poche pour la réception d'un élément ressort (12) est prévue sur une face inférieure du pont (20).

3. Dispositif (1) selon la revendication 2, **caractérisé en ce que** deux poches pour la réception de respectivement un élément ressort (12) sont prévues.

4. Dispositif (1) selon la revendication 2 ou 3, **caractérisé en ce que** l'élément ressort (12) peut être déroulé à plat, est un ressort de traction ou un ressort à gaz.

5. Dispositif (1) selon l'une quelconque des revendications 1 à 4, **caractérisé en ce qu'**au moins un dispositif d'arrêt (13, 26) est prévu, qui est conçu de manière à pouvoir bloquer le moyen (10) dans une position inférieure.

6. Dispositif (1) selon l'une quelconque des revendications 2 à 5, **caractérisé en ce que** le pont (20) présente au moins un tourillon (24), dans lequel un contour (25) ou un aimant est introduit ou fixé sur l'extrémité inférieure.

7. Dispositif (1) selon la revendication 5 ou 6, **caractérisé en ce que** le au moins un dispositif d'arrêt (13, 26) comprend parallèlement à l'axe d'âme de canon (9) un étrier de retenue (27) coulissant et sollicité par un ressort, dans lequel l'étrier de retenue (27) est maintenu et guidé linéairement par un support de retenue (28, 29).

8. Dispositif (1) selon la revendication 7, **caractérisé en ce qu'**un contour complémentaire ou un aimant est introduit ou fixé dans une face intérieure avant de l'étrier de retenue (27) .

9. Dispositif (1) selon l'une quelconque des revendications 1 à 8, **caractérisé par** une unité de déclenchement (31), qui est conçue de manière à pouvoir être télécommandée.

10. Dispositif (1) selon la revendication 9, **caractérisé en ce que** l'unité de déclenchement (31) est conçue de manière électromécanique.

11. Dispositif (1) selon la revendication 9 ou 10, **caractérisé en ce que** l'unité de déclenchement (31) comprend au moins un actionneur (14), qui est fixé sur une plaque de retenue (18).

12. Dispositif (1) selon l'une quelconque des revendications 9 à 11, **caractérisé en ce qu'**au moins un étrier à ouverture (17) est prévu, dans lequel le au moins un étrier à ouverture (17) est conçu de telle sorte que celui-ci provoque le déclenchement du au moins un étrier de retenue (27) coulissant.

13. Dispositif (1) selon la revendication 12, **caractérisé en ce qu'**une liaison (32) mobile mécaniquement est prévue pour limiter et bloquer l'étrier à ouverture (17) dans sa position initiale.

14. Dispositif (1) selon l'une quelconque des revendications 1 à 13, **caractérisé par** un capteur (15), qui est conçu de telle sorte que celui-ci détecte un blocage du moyen (10) dans une position initiale bloquée.

15. Poste de tir (100) avec au moins un canon (16) avec une chambre de charge (4), une pièce de fond (2) ainsi qu'un élément de fermeture (3), dans lequel le canon (16) est relié à la pièce de fond (2) et monté mobile dans un berceau (5), **caractérisé par** un dispositif (1) selon l'une quelconque des revendications 1 à 14 se trouvant sur la pièce de fond (2) dans la zone d'un fond de tube du canon (16),
dans lequel le dispositif (1) peut en partie fermer la chambre de charge (4).
